# EUROPÄISCHE PATENTSCHRIFT

(11) **EP 2 080 712 B1**
(45) Veröffentlichungstag und Bekanntmachung des Hinweises auf die Patenterteilung: **30.12.2009**
(21) Anmeldenummer: 08150378.1
(22) Anmeldetag: 17.01.2008
(51) Int. Cl.: B65D 71/00, B65D 71/04

(54) **Transportsicherung in Form eines Fachwerkes und ihre Verwendung**
Transport protecting device and use thereof
Dispositif de protection et utilisation

(43) Veröffentlichungstag der Anmeldung: 22.07.2009
(73) Patentinhaber: Rheingold AG, 9490 Vaduz (LI)
(72) Erfinder: Schader, Horst, 36304 Alsfeld (DE); Bruhn, Hans-Peter, 8006-701 St. Barbara / Faro (PT)
(74) Vertreter: Raffay & Fleck

(56) Entgegenhaltungen:
- EP-A- 0 020 227
- EP-A- 0 456 961
- FR-A- 2 769 897
- US-A- 4 771 885
- US-A- 5 269 455

## Beschreibung

### Technisches Gebiet

Die Erfindung betrifft eine Transportsicherung in Form eines Fachwerkes nach dem Oberbegriff des Hauptanspruches, sowie ihre Verwendung.

### Stand der Technik

Zum technologischen Hintergrund gehört die FR2769897A1, die eine Platte mit zwei Längsstreben mit mehreren Traversen beschreibt, die zum Schutz von palettierten Gegenständen dient. Diese Platte besteht aus halbfestem Material, wie z. B. Wellpappe. Im Stand der Technik gibt es verschiedene Möglichkeiten der Transportsicherung. So werden z.B. komplette Einweg- und Mehrwegpaletten aus Holz um 180° gedreht und auf das Packgut gesetzt, das seinerseits auf seiner üblichen Palette angeordnet ist. Desweiteren ist es bekannt, leichtere Lattenkonstruktionen aus Holz einzusetzen. Auch sind schon Spanplatten, Wellpapp- oder Kartonbogen als oberste Lage oberhalb des Transportgutes verwendet worden.

Folgende Nachteile haben sich hierbei immer wieder bemerkbar gemacht:

- Die Materialien biegen sich beim Verschnüren durch, die Paletten lockern sich während des Transportes und fallen auseinander.

- Die Holzteile brechen.

- Die Planlage des Packgutes ist nur teilweise gewährleistet.

- Durch die schmalen Seitenkanten und durch die Durchbiegungen werden die Verpackungsbänder verletzt und brechen auf.

- Die Materialien sind zum Teil nicht recycelbar und teuer.

- Es besteht eine Verletzungsgefahr durch Splitter und scharfe Kanten. Auch sind die meisten Lattenkonstruktionen aus Holz meistens genagelt, wodurch die Verletzungsgefahr erhöht wird. Durch den Außeneinsatz wird das Holz auch teilweise feucht. Darüber hinaus ist beim Export solcher Holzkonstruktionen immer eine Hitze- oder Gasbehandlung erforderlich.

- Der Einsatz von Spanngurten auf LKW's ist nur unter schwierigen Umständen sowie durch zusätzliche Verpackungsteile möglich.

### Darstellung der Erfindung

Es dürfte einleuchten, dass erheblicher Bedarf an einer einfachen Transportsicherung besteht, die diese aufgezählten Nachteile mit Sicherheit vermeidet und zudem auch noch wirtschaftlich ist. Transportsicherung, die dadurch gekennzeichnet ist, dass die Längsstreben und Traversen durch ein mit runden Innenrohren verstärktes Außenrohr gebildet sind, wobei die Innenrohre der Traversen zum Teil aus demselben herausragen und in entsprechende Ausnehmungen in den Längsstreben passgerecht eingesetzt und dort arretiert oder verklebt sind, und dass die Längsstreben und die Traversen aus spiralförmig endlos gewickelten Rohren aus Papierbahnen insbesondere aus Recyclingmaterial, bestehen.

Die erfindungsgemäße Transportsicherung besteht mit ihren Längsstreben und Traversen aus Papierbahnen, insbesondere auch aus Recyclingmaterial und ist insofern wiederum nicht nur leicht und handlich, sondern auch 100% recycelbar. Versuche haben gezeigt, dass die erfindungsgemäße Transportsicherung formstabil ist, so dass keine Durchbiegungen beim Verschnüren auftreten. Außerdem ergibt sich bei einer vorteilhaften Materialstärke von mindestens 35 mm ein Kanten- und Transportschutz für Verpackung und Versand.

Darüber hinaus ist die erfindungsgemäße Transportsicherung ISPM 15 konform und kann mit RFID-Technologie ausgestattet werden. Da die erfindungsgemäße Transportsicherung, die man auch als "TopDeck" bezeichnen könnte, plan ist, ergibt sich eine gute Stapelfähigkeit von Paletten.

Die erfindungsgemäße Transportsicherung lässt sich preiswert herstellen und setzt als Material nur vorteilhafter weise Papierfasern und Leim ein. Sie kann mehrfach eingesetzt werden, ohne dass Festigkeitsprobleme auftreten.

Von besonderer erfindungsgemäßer Bedeutung ist die Tatsache, dass die Längsstreben und Traversen durch ein mit runden Innenrohren verstärktes rechteckiges Außenrohr gebildet sind, wodurch die Stabilität erzielt wird. Dadurch, dass die Innenrohre der Traversen herausragen und in Ausnehmungen in den Längsstreben leicht und schnell hineingesteckt bzw. passgerecht eingesetzt werden können, ist die Fertigung problemlos und führt wiederum zu einer besonders großen Stabilität, langer Lebensdauer und einer Flexibilität der äußeren Abmessungen. Es können problemlos alle handelsüblichen Transportsicherungsgrößen hergestellt werden. Eine erfindungsgemäße Transportsicherung in der Größe von 80 x 120 cm wiegt ca. 4,5 kg und ist somit als äußerst leicht anzusehen.

**Kurze Beschreibung der Abbildungen der Zeichnungen**

Im Folgenden wird ein bevorzugtes Ausführungsbeispiel anhand der Figuren näher erläutert, dass dem besseren Verständnis der Erfindung dienen soll, auf das dieselbige jedoch nicht beschränkt ist.

Es zeigt:

Fig. 1 eine Vorderansicht der erfindungsgemäßen Transportsicherung;

Fig. 2 eine Seitenansicht der erfindungsgemäßen Transportsicherung;

Fig. 3 eine Draufsicht der erfindungsgemäßen Transportsicherung;

Fig. 4 eine dreidimensionale Ansicht der erfindungsgemäßen Transportsicherung;

Fig. 5 eine Seitenansicht der Längsstreben;

Fig. 6 eine Vorderansicht der Längsstreben;

Fig. 7 eine dreidimensionale Ansicht der Längsstreben;

Fig. 8 eine Draufsicht der Längsstreben;

Fig. 9 eine Seitenansicht der äußeren Traverse;

Fig. 10 eine Vorderansicht der äußeren Traverse;

Fig. 11 eine dreidimensionale Ansicht der äußeren Traverse;

Fig. 12 eine Draufsicht der äußeren Traverse;

Fig. 13 eine Seitenansicht der mittigen Traverse;

Fig. 14 eine Vorderansicht der mittigen Traverse;

Fig. 15 eine dreidimensionale Ansicht der mittigen Traverse;

Fig. 16 eine Draufsicht der mittigen Traverse;

Fig. 17 eine perspektivische Darstellung der erfindungsgemäßen Transportsicherung im Gebrauchszustand als oberste Lage, eine handelsübliche Palette mit Transportgut abdeckend.

### Weg(e) zur Ausführung der Erfindung

In den Figuren 1 bis 4 werden verschiedene Ansichten der erfindungsgemäßen Transportsicherung 9 gezeigt die auch von Fachleuten als "TopDeck" bezeichnet wird. Sie besitzt die Form eines ebenen Lattenrostes mit zwei parallel zueinander verlaufenden, voneinander beabstandeten Längsstreben 10, die jeweils eine Länge von 120 cm aufweisen. Zwischen den Längsstreben 10 verlaufen Traversen 11 und 12, die ebenfalls parallel zueinander verlaufen und voneinander beabstandet sind. Für die Längsstrebe 10 wird ein Rechteckrohr aus mehreren Papierlagen (nicht gezeigt) gewickelt, welche mittels Klebstoff miteinander verklebt sind. Dieses Rechteckrohr wird auf die Länge von 120 cm zugesägt. Mittels einer Stanze werden Ausnehmungen 14 bzw. Löcher ausgestanzt, wie es in den Figuren 5 und 7 gezeigt ist, wobei fünfmal jeweils drei Ausnehmungen 14 im Außenrohr 15 vorgesehen werden. Diese Ausnehmungen 14 dienen dazu, die Innenrohre 13 der Traversen 11 und 12 aufzunehmen, die zum Teil aus denselben herausragen und passgerecht in die Ausnehmungen 14 hineingesetzt bzw. -gesteckt werden können. Nach dem Stanzvorgang wird jeweils ein Rundrohr 17 (siehe Fig. 6) in die Längsstreben 10 eingesetzt und verklebt.

An dieser Stelle sei erwähnt, dass die Anzahl der Rundrohre für die Herstellung und Verwendungsfähigkeit kein Kriterium darstellt, sondern im geeigneten Rahmen verändert werden kann. Auch ist die Verklebung der Rohre 13 bzw. 17 für die Herstellung und Verwendungsfähigkeit kein Kriterium. Die Innenrohre 13 können auch passgerecht eingesetzt oder sonst wie durch Verhakungen in den Ausnehmungen 14 arretiert werden.

Für die äußeren Traversen 11 wird ebenso ein Rechteckrohr aus mehreren Papierlagen gewickelt, welche mittels Klebstoff miteinander verklebt sind. Dieses Rechteckrohr wird auf die Länge von 608 mm zugesägt und es werden drei Innenrohre 13 mit der Länge 794 mm mittig eingeklebt (siehe Figuren 9 bis 12).

Für die innen liegenden Traversen 12, die in den Figuren 13 bis 16 gezeigt sind, gilt im Prinzip das Gleiche, wobei die Länge der drei Innenrohre 13 hier etwas kürzer ist als bei den außen liegenden Traversen 12, was darauf zurückzuführen ist, dass das Rundrohr 17 nicht über die gesamte Länge der Längsstrebe 10 verläuft.

Außenabdeckungen für die Rohre 17 und die Längsstrebungen 10 werden vorgesehen, um jeglichen Wasser- oder Feuchtigkeitseintritt zu verhindern.

Versuche mit der erfindungsgemäßen Transportsicherung 9 ergaben Druckfestigkeitswerte im Bereich> 2 Tonnen.

## Patentansprüche

1. Transportsicherung (9) in Form eines Fachwerkes mit zwei Längsstreben (10) und mindestens zwei, vorzugsweise drei, die Längsstreben miteinander verbindende Traversen (11,12), **dadurch gekennzeichnet, dass** die Längsstreben (10) und Traversen (11,12) durch ein mit Innenrohren (13) verstärktes Außenrohr (15) gebildet sind, wobei die Innenrohre der Traversen zum Teil aus demselben herausragen und in entsprechende Ausnehmungen (14) in den Längsstreben (10) passgerecht eingesetzt und dort arretiert oder verklebt sind, und dass die Längsstreben (10) und die Traversen (11,12) aus spiralförmig endlos gewickelten Rohren aus Papierbahnen auch aus Recyclingmaterial, bestehen.

2. Transportsicherung (9) nach Anspruch 1, **dadurch gekennzeichnet, dass** die Innenrohre (13) rund um die Außenrohre (15) eckig, insbesondere vierkantig sind.

3. Transportsicherung (9) nach Anspruch 1 und 2, **dadurch gekennzeichnet, dass** eine variable Anzahl, mindestens jedoch zwei Traversen (11,12) bei variablen Außenmassen in handelsüblichen Größen von 40 x 60 cm bis 240 x 200 cm vorgesehen sind.

4. Transportsicherung (9) nach Anspruch 1 bis 3, **dadurch gekennzeichnet, dass** die Längsstreben (10) und Traversen (11,12) eine Materialstärke von mindestens 35 mm aufweisen.

5. Verwendung der Transportsicherung (9) nach einem oder mehreren der Ansprüche 1 bis 4 als oberste Lage beim Warentransport auf Paletten (20), wobei Stahl- und/oder Kunststoffbänder (23) die Transportsicherung, die Ware oder das Packgut (22) und die Palette (20) miteinander verschnüren.

6. Verwendung nach Anspruch 5 zur Herstellung von stapelfähigen mit Transportgut (22) beschickten Paletten (20).

## Claims

1. A transport securing means (9) in the form of a strut with two longitudinal braces (10) and at least two, preferably three, trusses (11,12) connecting the longitudinal braces together, **characterised in that** the longitudinal braces (10) and trusses (11,12) consist of an external pipe (15) reinforced with internal pipes (13), wherein the internal tubes of the trusses protrude partially therefrom and fit in exactly in corresponding recesses (14) in the longitudinal braces (10) to be stopped or glued therein, and the longitudinal braces (10) and the trusses (11,12) consist of spiral-shaped endless wound pipes of paper webs, possibly recycling material.

2. A transport securing means (9) according to claim 1, **characterised in that** the internal pipes (13) are angular, in particular square all around the external pipes (15).

3. A transport securing means (9) according to claim 1 and 2, **characterised in that** a variable quantity, at least however two trusses(11,12) are provided for variable external dimensions in commercially available sizes of 40 x 60 cm up to 240 x 200 cm.

4. A transport securing means (9) according to claim 1 to 3, **characterised in that** the longitudinal braces (10) and trusses (11, 12) exhibit a material thickness at least 35 mm.

5. An application of the transport securing means (9) according to one or several of claims 1 to 4, as the uppermost layer for the transport of goods on pallets (20), wherein the steel and/or plastic bands (23) tie the transport securing means, the merchandise or the packaged goods (22) and the pallet (20) together.

6. An application according to claim 5 for manufacturing pilable pallets (20) loaded with transport goods (22).

## Revendications

1. Système de fixation de transport (9) sous forme de charpente avec deux longerons longitudinaux (10) et au moins deux, de préférence trois, traverses (11,12) reliant les longerons longitudinaux les uns aux autres, **caractérisé en ce que** les longerons longitudinaux (10) et traverses (11,12) se composent d'un tube externe (15) renforcé de tubes internes (13), les tubes internes des traverses dépassant partiellement de celles-ci et rentrant par ajustement serré dans des évidements (14) correspondants dans les longerons longitudinaux (10) pour y être arrêtés ou collés, et les longerons longitudinaux (10) et les traverses (11,12) étant constitués de tubes spiralés, enroulés sans fin, en bandes de papier, voire en matériau de recyclage.

2. Système de fixation de transport (9) selon la revendication 1, **caractérisé en ce que** les tubes internes (13) sont angulaires, en particulier carrés tout autour des tubes externes (15).

3. Système de fixation de transport (9) selon la revendication 1 et 2, **caractérisé en ce qu'**un nombre variable, au moins cependant deux traverses (11,12) sont prévues pour des dimensions hors tout variables dans des formats disponibles dans le commerce de 40 x 60 cm à 240 x 200 cm.

4. Système de fixation de transport (9) selon les revendications 1 à 3, **caractérisé en ce que** les longerons longitudinaux (10) et traverses (11,12) présentent une épaisseur de matériau d'au moins 35 mm.

5. Application du système de fixation de transport (9) selon une ou plusieurs des revendications 1 à 4, en tant que couche supérieure pour le transport de marchandises sur palettes (20), les bandes d'acier et/ou de plastique (23) le système de fixation de transport, la marchandise ou le produit conditionné (22) et la palette (20) étant retenus par des sangles.

6. Application selon la revendication 5 de fabrication de palettes (20) empilables garnies de marchandises de transport (22).
